# EUROPÄISCHE PATENTSCHRIFT

(11) **EP 0 445 127 B1**
(45) Veröffentlichungstag und Bekanntmachung des Hinweises auf die Patenterteilung: **24.02.1993**
(21) Anmeldenummer: 89911535.6
(22) Anmeldetag: 19.10.1989
(51) Int. Cl.: F02D 41/14, G01N 27/416

(54) **VERFAHREN UND VORRICHTUNG ZUM FESTLEGEN MINDESTENS EINER SCHWELLSPANNUNG BEI LAMBDA-EINS-REGELUNG**
PROCESS AND DEVICE FOR ESTABLISHING AT LEAST ONE THRESHOLD VOLTAGE FOR A LAMBDA CLOSED-LOOP CONTROL
PROCEDE ET DISPOSITIF POUR ETABLIR AU MOINS UNE TENSION DE SEUIL DANS UNE REGULATION LAMBDA EN BOUCLE FERMEE

(30) Priorität: 24.11.1988 DE 3839634
(43) Veröffentlichungstag der Anmeldung: 11.09.1991
(73) Patentinhaber: ROBERT BOSCH GMBH, 70442 Stuttgart (DE)
(72) Erfinder: FRITZ, Adolf, D-7257 Ditzingen (DE); ZIMMERMANN, Jürgen, D-7141 Schwieberdingen (DE); REIN, Christian, D-7536 Ispringen (DE)
(86) Internationale Anmeldenummer: DE8900664
(87) Internationale Veröffentlichungsnummer: WO9005840

(56) Entgegenhaltungen:
- EP-A- 0 081 759
- US-A- 4 140 085
- US-A- 4 170 965
- US-A- 4 491 921

## Beschreibung

Die Erfindung betrifft ein Verfahren zum Festlegen mindestens einer Schwellspannung bei Lambda-Eins-Regelung, mit einer Lambdasonde, der eine Spannung gegengeschaltet ist, die imwesentlichen der gewünschten Schaltspannung entspricht. Die Erfindung betrifft außerdem eine Vorrichtung zum Durchführen eines solchen Verfahrens.

### Stand der Technik

Aus DE 33 19 432 A1 bzw. der EP-A-81759 ist ein solher Aufbau bekannt.

Im Regelungsbetrieb wird in Richtung mager geregelt, solange die gemessene Spannung über einer Umschaltschwellspannung liegt, und es wird in Richtung fett geregelt, wenn sie sich oberhalb derselben befindet. Die Umschaltschwellspannung liegt in der Regel dicht bei der Gegenspannung, z. B. 10 mV über dieser.

Im Falle des genannten Beispieles beträgt die Gegenspannung also 450 mV, die obere Einschaltschwellspannung 500 mV, die untere Einschaltschwellspannung 400 mV und die Umschaltschwellspannung 460 mV. Jedem Spannungswert ist ein digitaler Wert fest zugeordnet. Im Beispielsfall seien dies die Werte 130, 143, 117 bzw. 132.

Um die genannten Spannungswerte genau einstellen zu können, wird eine hochgenaue Referenzspannungsquelle verwendet, also nicht der übliche Spannungsstabilisator, der u. a. die übliche Logikspannung von + 5 V für elektronische Bauelemente liefert. Mit hochgenauen, temperaturstabilen Widerständen wird die Spannung der Referenzspannungsquelle so geteilt, daß sich genau die gewünschte Gegenspannung einstellt. Die Schwellspannungen werden auf diese genau eingestellte Gegenspannung bezogen. Zusätzlich zur Abstimmung mit Hilfe der genauen Widerstände kann noch eine softwaremäßige Abstimmung dahingehend erfolgen, daß sich genau der vorgegebene digitale Wert für die Gegenspannung einstellt.

Der Erfindung liegt die Aufgabe zugrunde, ohne die hochgenaue Referenzspannungsquelle und ohne hochgenaue Widerstände auskommen zu können. Dafür sollen ein Verfahren und eine Vorrichtung angegeben werden.

### Vorteile der Erfindung

Die Erfindung ist für das Verfahren durch die Merkmale von Anspruch 1 und für die Vorrichtung durch die Merkmale von Anspruch 6 gegeben. Vorteilhafte Weiterbildungen und Ausgestaltungen des Verfahrens sind Gegenstand der Unteransprüche 2 - 5.

Das erfindungsgemäße Verfahren zeichnet sich dadurch aus, daß die Gegenspannung gemessen wird und Schwellspannungen auf die gemessene Gegenspannung bezogen werden. Ist die gemessene Gegenspannung z. B. 460 mV statt 450 mV, wird die obere Einschaltschwellspannung U_{O} auf 510 mV statt 500 mV gesetzt. Es wird darauf hingewiesen, daß genaugenommen nicht bekannt ist, ob die Gegenspannung nun 455 mV oder 465 mV beträgt, da ja eine hochgenaue Referenzspannungsquelle zum Vergleich fehlt. Auf die genaue Kenntnis kommt es aber auch nicht an, da ja andere Spannungen, auf die es ankommt, z. B. die Einschaltschwellspannungen, auf die gemessene Spannung bezogen werden. Damit ist gewährleistet, daß z. B. die beiden Einschaltschwellspannungen immer symmetrisch zur Gegenspannung liegen, unabhängig davon, was der genaue Wert der Gegenspannung ist. Zum digitalen Wert der gemessenen Gegenspannung werden z. B. grundsätzlich 13 Einheiten hinzugezählt, um den Wert für die obere Einschaltschwellspannung zu erhalten, bzw. 13 Einheiten werden abgezogen, um zur unteren Einschaltschwellspannung zu gelangen. Entsprechend können andere Abstände oder auch unsymmetrische Abstände eingestellt werden.

Neben den Einschaltsschwellspannungen wird vorteilhafterweise auch die Umschaltschwellspannung auf die gemessene Spannung bezogen.

Dadurch, daß Schwellspannungen auf die gemessene Gegenspannung bezogen werden, ist es nicht mehr erforderlich, die Gegenspannung mit Hilfe einer hochgenauen Referenzspannungsquelle und mit Hilfe hochgenauer Widerstände auf einen genau vorgegebenen Wert einzustellen. Es kann vielmehr die Spannung vom üblichen Spannungsstabilisator genutzt werden und normalgenaue Widerstände können eingesetzt werden.

Werden nur die Einschaltschwellspannungen korrigiert, reicht es aus, die Gegenspannung bei kalter Lambdasonde zu messen. Dies ist insbesondere beim Start einer Brennkraftmaschine, an der die Lambdasonde eingesetzt ist, der Fall, aber auch nach längeren Schubphasen.

Sollen auch Änderungen in der Umschaltschwellspannung erfaßt werden, wie sie z. B. durch temperatur- oder alterungsbedingte Änderungen von Widerstandswerten oder Verstärkungsfaktoren bedingt sind, empfiehlt es sich, die Gegenspannung in regelmäßigen Zeitabständen zu messen und die Umschaltschwellspannung jeweils auf die gemessene Gegenspannung zu beziehen.

Eine Vorrichtung zum Ausführen des genannten Verfahrens weist ein Mittel zum Messen der Gegenspannung und ein Mittel zum Beziehen von Schwellspannungen auf die Gegenspannung auf.

### Zeichnung

Die Erfindung wird im folgenden anhand von durch Figuren veranschaulichten Ausführungsbeispielen näher erläutert. Es zeigen:
Fig. 1 ein Schaltbild einer mit einer Gegenspannung belasteten Sonde, wobei die Gegenspannung mit Hilfe der Spannung eines üblichen Spannungsstabilisators erzeugt wird;
Fig. 2 ein Flußdiagramm zum Erläutern eines Verfahrens, gemäß dem Schwellspannungen auf eine gemessene Gegenspannung bezogen werden; und
Fig. 3 und 4 Schaltbilder zum Erläutern von Möglichkeiten zum Messen der Gegenspannung.

### Beschreibung von Ausführungsbeispielen

Die Schaltung gemäß Fig. 1 weist u.a. eine Lambdasonde 10 auf, die durch ihr Ersatzschaltbild dargestellt ist, nämlich durch eine Gleichspannungsquelle 11 mit der Sondenspannung U_{S} und einen Widerstand 12 mit dem Innenwiderstandswert R_{S}. Der Sondenspannung ist über einen Lastwiderstand 13 mit dem Widerstandswert R_{L} eine Gegenspannung U_{G} gegengeschaltet. Diese ist durch Teilung der + 5 V-Spannung eines Spannungsstabilisators 14 erzeugt. Beim Ausführungsbeispiel soll sie 450 mV betragen. Dieser Wert schwankt jedoch um gut 5 % nach oben und unten, da die Ausgangsspannung vom Spannungsstabilisator 14 von dessen Eingangsspannung, also der Batteriespannung, von der Belastung des Stabilisators sowie von Temperatur- und Alterungseinflüssen abhängt. Außerdem besteht von Schaltung zu Schaltung eine Streuung in bezug auf die Ausgangsspannungen der Spannungsstabilisatoren aufgrund von Fertigungstoleranzen. Weitere Ursachen für die Schwankungsbreite der Gegenspannung U_{G} sind Fertigungstoleranzen der Spannungsteilerwiderstände 15.1 und 15.2 sowie Änderungen deren Widerstandswerte aufgrund von Temperatur- und Alterungseffekten.

Die Sondenspannung U_{S} und die Gegenspannung U_{G} setzen sich zur Eingangsspannung U_{E} an einem Differenzverstärker 16 wie folgt zusammen:${\text{U}}_{\text{E}} {\text{= U}}_{\text{G}} {\text{+ R}}_{\text{L}} {\text{(U}}_{\text{S}} {\text{- U}}_{\text{G}} {\text{)/(R}}_{\text{L}} {\text{+ R}}_{\text{S}} \text{)}$

Diese Spannung wird einem A/D-Wandler 17 zugeführt, dessen digitale Ausgangswerte von einem Mikrocomputer 18 zu Lambdaregelungszwecken verarbeitet werden.

Im Mikrocomputer 18 wird insbesondere überprüft, ob die Eingangsspannung U_{E} eine obere Einschaltschwellspannung U_{O} überschritten oder eine untere Einschaltschwellspannung U_{U} unterschritten hät. Diese Schwellspannungen liegen beim Ausführungsbeispiel nicht mehr auf genau vorgegebenen Werten, sondern sie liegen um vorgegebene Zählwerte über bzw. unter demjenigen Zählwert, der sich am Ausgang des A/D-Wandlers 17 einstellt, wenn mit Hilfe des Differenzverstärkers 16 die Gegenspannung U_{G} gemessen wird.

Der soeben genannte Ablauf ist im Flußdiagramm von Fig. 2 dargestellt. In einem Schritt s1 wird die Gegenspannung U_{G} gemessen. In einem Schritt s2 wird zur gemessenen Spannung ein Differenzwert ΔU_{O} gezählt, um den Wert für die obere Einschaltschwellspannung U_{O} zu erzielen, es wird eine Differenz ΔU_{U} subtrahiert, um die untere Einschaltschwellspannung U_{U} zu erhalten, und es wird eine Spannung ΔU_{UM} addiert, um eine Umschaltschwellspannung U_{UM} bereitzustellen. Wird die letztere Schwellspannung von der Eingangsspannung U_{E} überschritten oder unterschritten, kehrt sich jeweils die Regelungsrichtung um.

In einem Unterprogramm gemäß einem Schritt s3 wird ein übliches Steuerungs/Regelungsverfahren ausgeführt. Das Unterprogramm gemäß Schritt s3 wird wiederholt ausgeführt. Diesem wiederholten Ausführen kann ein immer wieder neues Messen der Gegenspannung und Festlegen von Schwellspannungen vorausgehen. Dies ist durch die gestrichelte Rücksprunglinie in Fig. 2 dargestellt. Der Rücksprung zu Schritt s1 kann nach jedem Durchlaufen von Schritt s3 erfolgen. Ein so häufiges Durchlaufen der Schritte s1 und s2 ist jedoch nicht erforderlich, da sich die Gegenspannung aufgrund von Temperatur- und Alterungseffekten nur langsam ändert und lastabhängige Effekte bei laufender Brennkraftmaschine kaum eine Rolle spielen. Normalerweise reicht es daher aus, die Gegenspannung nur einmal bei Inbetriebnahme der Brennkraftmaschine zu messen. Um die Genauigkeit zu steigern, kann jedoch auch zu fest vorgegebenen Zeiten, z. B. im Abstand einiger Sekunden, oder beim Eintreten vorgegebener Betriebszustände gemessen werden. Ein die Messung auslösender Betriebszustand kann Schubbetrieb sein, der über einige Sekunden andauert. In diesem Fall kühlt die Sonde aus, und zwar bei längerem Schubbetrieb so weit, daß sie sogar nicht mehr regelbereit ist, wenn der Schubbetrieb beendet wird. Während des Schubbetriebs steht ausreichend Zeit zum Durchführen der Schritte s1 und s2 zur Verfügung, da keine Regelungsvorgänge ablaufen. Endet der Schubbetrieb, kann mit den im Schritt s2 bestimmten Werten überprüft werden, ob die Sonde regelbereit ist.

Aus der weiter oben angegebenen Gleichung geht hervor, daß bei sehr hohem Innenwiderstandswert R_{S} der Sonde die Eingangsspannung U_{E} der Gegenspannung U_{G} entspricht. Bei etwa 250 °C Sondentemperatur beträgt der Innenwiderstandswert R_{S} über 1 MOhm, während der Lastwiderstandswert R_{L} nur in der Größenordnung einiger 100 Ohm liegt. Bei Start der Brennkraftmaschine, wenn also die Sonde noch ganz kalt ist, oder bei länger dauerndem Schubbetrieb, wenn die Sondentemperatur unter etwa 300 °C fällt, kann die Gegenspannung somit auf einfachste Art und Weise dadurch gemessen werden, daß sie der gemessenen Eingangsspannung U_{E} gleichgesetzt wird.

Wenn die Sonde warm ist, versagt das soeben genannte Meßverfahren. Die Spannung kann dann aber gemessen werden, wie dies in den Fig. 3 und 4 veranschaulicht ist.

Gemäß Fig. 3 wird zum Messen der Gegenspannung die Sondenspannung durch Öffnen eines Schalters 19 abgetrennt, so daß die Eingangsspannung U_{E} der Gegenspannung U_{G} identisch ist. Bei der Variante gemäß Fig. 4 besteht eine Anzapfung direkt am Pluspol der Gegenspannungsquelle und der an dieser Anzapfung anstehende Spannungswert wird durch einen Umschalter 20 auf den positiven Eingang des Differenzverstärkers 16 gelegt. In den Schaltbildern der Fig. 3 und 4 wird die Gegenspannung durch eine Gegenspannungsquelle 21 erzeugt. Wie diese konkret ausgebildet ist, ist unerheblich.

Der Schalter 19 im Schaltbild gemäß Fig. 3 bzw. der Umschalter 20 im Schaltbild gemäß Fig. 4 dienen zusammen mit dem Differenzverstärker 16, dem A/D-Wandler 17 und dem Mikrocomputer 18 als Mittel zum Messen der Gegenspannung. Bei der Variante gemäß Fig. 1 ist das Messen der Gegenspannung dadurch gesteuert, daß der Mikrocomputer 18 den Meßvorgang bei Eintritt einer vorgegebenen Bedingung auslöst, z. B. beim Start der Brennkraftmaschine oder nach längerdauerndem Schubbetrieb oder, wenn der Innenwiderstand der Sonde gemessen wird, dann, wenn dieser Innenwiderstand einen bestimmten Schwellwert übersteigt. Es wird darauf hingewiesen, daß dann, wenn die Messung beim Start der Brennkraftmaschine erfolgt, zweckmäßigerweise gewartet wird, bis diese einige Umdrehungen ausgeführt hat. Würde früher gemessen, im ungünstigsten Fall bereits dann, wenn der Anlasser noch betätigt wird, könnte eine Gegenspannung gemessen werden, die im späteren Betrieb gar nicht mehr existiert. Dies, weil beim Anlaßvorgang und kurz danach die Ausgangsspannung vom Spannungsstabilisator 14 auf einen so tiefen Wert gefallen ist, wie er während des gesamten weiteren Betriebes nicht mehr auftritt.

Der Mikrocomputer 18 ist nicht nur Teil des Mittels zum Messen der Gegenspannung, sondern er ist auch Mittel zum Beziehen von Schwellspannungen auf die gemessene Gegenspannung. Er verfügt auch über Speicher, die entweder die gemessene Gegenspannung oder mit Hilfe dieser berechnete Schwellspannungen speichert.

## Patentansprüche

1. Verfahren zum Festlegen mindestens einer Schwellspannung bei Lambda-Eins-Regelung, mit einer Lambdasonde, der eine Gegenspannung gegengeschaltet ist, dadurch gekennzeichnet, daß die Gegenspannung gemessen und Schwellspannungen auf die gemessene Gegenspannung bezogen werden.

2. Verfahren nach Anspruch 1, dadurch gekennzeichnet, daß die Gegenspannung bei kalter Lambdasonde gemessen wird.

3. Verfahren nach Anspruch 2, dadurch gekennzeichnet, daß die Einschaltschwellspannungen, die zum Erkennen von Regelbereitschaft der Sonde dienen, auf die gemessene Gegenspannung bezogen werden.

4. Verfahren nach einem der Ansprüche 1 bis 3, dadurch gekennzeichnet, daß die Umschaltschwellspannung, die zum Umschalten der Regelungsrichtung dient, auf die gemessene Gegenspannung bezogen wird.

5. Verfahren nach einem der Ansprüche 1 bis 4, dadurch gekennzeichnet, daß die Gegenspannung in regelmäßigen Zeitabständen gemessen wird.

6. Vorrichtung zum Festlegen mindestens einer Schwellspannung bei Lambda-Eins-Regelung, mit einer Lambdasonde, der eine Gegenspannung gegengeschaltet ist, gekennzeichnet durch,
- ein Mittel (19, 20, 16, 17, 18) zum Messen der Gegenspannung, und
- ein Mittel (18) zum Beziehen von Schwellspannungen auf die gemessene Gegenspannung.

## Claims

1. Method for specifying at least one threshold voltage for lambda = 1 control, having a lambda probe to which a countervoltage is connected in opposition, characterised in that the countervoltage is measured and threshold voltages are related to the measured countervoltage.

2. Method according to Claim 1, characterised in that the countervoltage is measured when the lambda probe is cold.

3. Method according to Claim 2, characterised in that the switch-on threshold voltages which serve to detect the ready-to-control state of the probe are related to the measured countervoltage.

4. Method according to one of Claims 1 to 3, characterised in that the switch-over threshold voltage which serves to switch over the control direction is related to the measured countervoltage.

5. Method according to one of Claims 1 to 4, characterised in that the countervoltage is measured at regular time intervals.

6. Device for specifying at least one threshold voltage for lambda = 1 control, having a lambda probe to which a countervoltage is connected in opposition, characterised by
- a means (19, 20, 16, 17, 18) for measuring the countervoltage, and
- a means (18) for relating threshold voltages to the measured countervoltage.

## Revendications

1. Procédé pour déterminer au moins une tension de seuil dans le cas d'une régulation lambda en boucle fermée, avec une sonde lambda, sur laquelle est branchée en opposition une tension d'opposition, procédé caractérisé en ce qu'on mesure la tension d'opposition et on établit les tensions de seuil en fonction de la tension d'opposition mesurée.

2. Procédé selon la revendication 1, caractérisé en ce que l'on mesure la tension d'opposition quand la sonde lambda est froide.

3. Procédé selon la revendication 2, caractérisé en ce que les tensions de seuil d'enclenchement, qui servent à reconnaître si la régulation de la sonde est prête à fonctionner, sont établies en fonction de la tension d'opposition mesurée.

4. Procédé selon l'une des revendications 1 à 3, caractérisé en ce que la tension de seuil d'inversion qui sert à insérer le sens de la régulation est établie en fonction de la tension d'opposition mesurée.

5. Procédé selon l'une des revendications 1 à 4, caractérisé en ce que l'on mesure la tension d'opposition à des intervalles de temps réguliers.

6. Dispositif pour la détermination d'au moins une tension de seuil dans le cas d'une régulation lambda en boucle fermée, avec une sonde lambda à laquelle est branchée en opposition une tension d'opposition, caractérisé par :
- un moyen (19, 20, 16, 17, 18) pour mesurer la tension d'opposition et
- un moyen (18) pour établir les tensions de seuil en fonction de la tension d'opposition mesurée.
